# EUROPÄISCHE PATENTANMELDUNG

(11) **EP 3 339 233 A1**
(43) Veröffentlichungstag der Anmeldung: **27.06.2018**
(21) Anmeldenummer: 16205923.2
(22) Anmeldetag: 21.12.2016
(51) Int. Cl.: B66B 13/12

(54) **AUFZUGSANLAGE MIT EINER KABINENTÜR-SCHACHTTÜR-KUPPLUNG**

(71) Anmelder: Inventio AG, 6052 Hergiswil (CH)
(72) Erfinder: ERNY, Karl, 6343 Holzhäusern (CH)

(57) **Zusammenfassung**

Gezeigt ist eine Aufzugsanlage aufweisend eine in einem Aufzugsschacht (4) verfahrbare Aufzugskabine (2), eine Kabinentür (5), welche Kabinentür (5) an einer Frontfläche (3) der Aufzugskabine (2) angeordnet ist und die Kabinentür (5) eine eine Mitnehmerkufe (21) umfassende Kabinentür-Schachttür-Kupplung (20) und einen zum Betätigen der Mitnehmerkufe (21) vorgesehenen Antrieb (10) mit einem Positionserfassungssensor (11) aufweist, eine Schachttür mit einem durch die Mitnehmerkufe (21) betätigbaren Kopplungselement (30), welches Kopplungselement (30) mit einem Türkontakt (35) verbunden ist, und die Mitnehmerkufe (21) mittels des Antriebes (10) aus einer Ausgangsstellung in eine Schaltstellung bewegbar ist, in welcher Schaltstellung durch Betätigung des Kopplungselementes (30) ein Schalten des Türkontaktes (35) bewirkbar ist, und eine Auswerteeinheit (40), an welche Auswerteeinheit (40) Signale des Positionserfassungssensors (11) und Signale des Türkontaktes (35) übermittelbar sind, und die Auswerteeinheit (40) dazu ausgelegt ist, den tatsächlichen Weg der Bewegung der Mitnehmerkufe (21) von der Ausgangsstellung in die Schaltstellung aus den Signalen des Positionserfassungssensors (11) und des Türkontaktes (35) zu ermitteln und einen Differenz-Wert des tatsächlichen Weges von einem vorbestimmten Sollwert für diesen Weg zu bilden und auszugeben. Darüber hinaus ist ein Verfahren zum Justieren eines solchen Kopplungselementes (30) der Aufzugsanlage gezeigt.

## Beschreibung

Erfindung betrifft eine Aufzugsanlage mit einer Kabinentür und einer Schachttür, welche durch eine an der Aufzugskabine angeordnete Kabinentür-Schachttür-Kupplung und durch ein an der Schachttür angeordnetes Kopplungselement gekoppelt werden können. Die Erfindung betrifft darüber hinaus ein Verfahren zum Justieren des Kopplungselementes.

Aufzugsanlagen weisen eine Aufzugskabine auf, welche in einem Aufzugsschacht verfahrbar angeordnet ist. Die Aufzugskabine umfasst eine Kabinentür. Diese Kabinentür kann an jeweils einer von übereinander angeordneten Schachttüren des Aufzugsschachtes positioniert werden. Wenn die Aufzugskabine, insbesondere die Kabinentür an einer solchen Schachttür angeordnet ist, können die Kabinen- und Schachttür synchron geöffnet bzw. geschlossen werden. Zu diesem Zweck umfasst die Kabinentür eine Kabinentür-Schachttür-Kupplung und die Schachttür eine durch die Kabinentür-Schachttür-Kupplung betätigbare Kopplungselemente. Insbesondere bei hohen Aufzügen, also einer Vielzahl von übereinander angeordneten Schachttüren, ist es notwendig, dass jedes einzelne der Kopplungselemente bezüglich der Kabinentür-Schachttür-Kupplung der Kabinentür justiert ist, um einerseits zuverlässige Kopplungen der Schacht- und Kabinentür zu ermöglichen und andererseits bei der Fahrt der Aufzugskabine Kollisionen zwischen der Kabinentür-Schachttür-Kopplung und der Kopplungselemente zu vermeiden.

WO 2014/122358 A1 zeigt ein Verfahren zum Justieren von als Schachttürrollen ausgebildeten Kopplungselementen. Hierfür wird eine Vorrichtung verwendet, die bei einer an der Schachttür angeordneten Kabinentür die Stellung der Schachttürrollen mechanisch kopiert. Derart können die Schachttürrollen justiert werden, ohne in den nichtzugänglichen Bereich in der Umgebung der Kabinentür-Schachttür-Kupplung zwischen Kabinentür und Schachttür vordringen zu müssen. Nachteilig ist, dass der Installateur, welcher die Schachttürrollen justiert, dafür einen hohen Zeitbedarf hat.

Demnach ist es Aufgabe der Erfindung, ein Verfahren zur Justierung der Kopplungselemente und eine entsprechende Aufzugsanlage vorzuschlagen, welche einen geringeren Zeitaufwand für die Justierung der Kopplungselemente erfordert.

Die Aufgabe wird gelöst durch eine Aufzugsanlage aufweisend eine in einem Aufzugsschacht verfahrbare Aufzugskabine, eine Kabinentür, welche Kabinentür an einer Frontfläche der Aufzugskabine angeordnet ist und die Kabinentür eine eine Mitnehmerkufe umfassende Kabinentür-Schachttür-Kupplung und einen zum Betätigen der Mitnehmerkufe vorgesehenen Antrieb mit einem Positionserfassungssensor aufweist, eine Schachttür mit einem durch die Mitnehmerkufe betätigbaren Kopplungselement, welches Kopplungselement mit einem Türkontakt verbunden ist, und die Mitnehmerkufe mittels des Antriebes aus einer Ausgangsstellung in eine Schaltstellung bewegbar ist, in welcher Schaltstellung durch Betätigung des Kopplungselementes ein Schalten des Türkontaktes bewirkbar ist, und eine Auswerteeinheit, an welche Auswerteeinheit Signale des Positionserfassungssensors und Signale des Türkontaktes übermittelbar sind, und die Auswerteeinheit dazu ausgelegt ist, den tatsächlichen Weg der Bewegung der Mitnehmerkufe von der Ausgangsstellung in die Schaltstellung aus den Signalen des Positionserfassungssensors und des Türkontaktes zu ermitteln und einen Differenz-Wert des tatsächlichen Weges von einem vorbestimmten Sollwert für diesen Weg zu bilden und auszugeben.

Diese Aufgabe wird ebenso gelöst mittels eines Verfahren zum Justieren eines Kopplungselementes einer Aufzugsanlage, das Verfahren umfassend die folgenden Schritte:
- Positionieren der Kabinentür an der Schachttür,
- Betätigen des Antriebes, so dass die Mitnehmerkufe aus der Ausgangsstellung in die Schaltstellung bewegt wird,
- Erfassen des durch die Mitnehmerkufe zurückgelegten tatsächlichen Weges mittels des Positionserfassungssensors und des Türkontaktes,
- Ermitteln eines Differenz-Wertes des tatsächlichen Weges von einem vorbestimmten Sollwert für diesen Weg,
- Ausgabe des Differenz-Wertes,
- Justieren des Kopplungselementes anhand des ausgegebenen Differenz-Wertes.

Es ist bekannt, dass eine Kopplung der Kabinentür mit der Schachttür mittels der an der Kabinentür angeordneten Kabinentür-Schachttür-Kupplung durchführbar ist. Durch diese Kabinentür-Schachttür-Kupplung, insbesondere der Mitnehmerkufe dieser Kabinentür-Schachttür-Kupplung, ist ein schachttürseitiges Kopplungselement betätigbar. Dieses Kopplungselement ist üblicherweise als Verriegelungselement ausgebildet. Dies bedeutet, dass die Schachttür durch eine Betätigung des Verriegelungselementes durch die Mitnehmerkufe entriegelbar ist.

Während des Verfahrens der Aufzugskabine im Aufzugsschacht ist die Mitnehmerkufe in einer Fahrtstellung derart angeordnet, dass die Bahn, entlang welcher die Mitnehmerkufe während der Fahrt der Aufzugskabine im Aufzugsschacht bewegt ist, vom Kopplungselement beabstandet, vorzugsweise grösstmöglich beabstandet ist. Derart ist sichergestellt, dass die Mitnehmerkufe nicht mit dem Kopplungselement kollidiert.

Nach einer Positionierung der Kabinentür an der Schachttür ist die Mitnehmerkufe in ihrer Ausgangsstellung angeordnet, wobei die Ausgangsstellung üblicherweise der genannten Fahrtstellung entspricht. Die Ausgangsstellung der Mitnehmerkufe kann alternativ dazu verschieden von dieser Fahrtstellung sein. Ausgehend vom Start einer vom Antrieb bewirkten Bewegung der Mitnehmerkufe aus der Ausgangsstellung wird mittels des Positionserfassungssensors der zurückgelegte Weg der Mitnehmerkufe detektiert; beispielhaft durch Erfassung von Umdrehungen einer Welle des als Motor ausgebildeten Antriebes. Durch eine Verschiebung der Mitnehmerkufe wird das Kopplungselement betätigt. Diese Betätigung des Kopplungselementes bewirkt eine Öffnung des mit dem Kopplungselement verbundenen Türkontaktes. Zum Zeitpunkt der Schaltung, vorzugsweise der Öffnung des Türkontaktes nimmt die Mitnehmerkufe demnach die genannte Schaltstellung ein. Entsprechend der erhaltenen Signale vom Positionserfassungssensor des Antriebes und des Türkontaktes kann demnach der zurückgelegte tatsächliche Weg eindeutig erfasst werden, welchen die Mitnehmerkufe aus ihrer Ausgangsstellung in ihre Schaltstellung zurücklegt.

Gegebenenfalls ist zur eindeutigen Erfassung dieses tatsächlichen Weges eine Konstante vonnöten, welche beispielhaft den Weg eines Antriebsriemens bei einer einzelnen Umdrehung der Motorwelle des als Motor ausgebildeten Antriebes kennzeichnet. Beispielhaft ist diese Konstante durch den Aussendurchmesser einer getriebelos und koaxial zur Motorwelle angeordneten Umlenkrolle gebildet, wobei der Antriebsriemen über diese Umlenkrolle geführt bzw. mittels dieser Umlenkrolle angetrieben ist.

Das heisst, dass der Antrieb folgend seiner Aktivierung demnach eine durch den Positionserfassungssensor erfassbare Bewegung beschreibt, welche durch die mechanische Verbindung des Antriebes mit der Mitnehmerkufe einer Bewegung der Mitnehmerkufe aus ihrer Ausgangsstellung in ihre Schaltstellung entspricht.

Ein solcher Positionserfassungssensor dient der Erfassung der Bewegung des Antriebes, beispielhaft der Erfassung einer Rotation der Welle des als Motor ausgebildeten Antriebes. Der Positionserfassungssensor kann beispielhaft u.a. als Inkrementalgeber oder als Absolutwertgeber ausgebildet sein. Darüber hinaus kann dieser Positionserfassungssensor koaxial zu einer Welle des als Antriebsmotor ausgebildeten Antriebs angeordnet sein.

Der durch den Antrieb bewältigte Weg ist mittels des Positionserfassungssensors ermittelbar und kann mittels entsprechender Signale an die Auswerteeinheit übermittelt werden. An diese Auswerteeinheit, welche durch einen Teil einer Türsteuereinheit oder eine separate Einheit gebildet sein kann, wird ebenso das Signal übermittelt, welches durch die Schaltung bzw. die Öffnung des Türkontaktes ausgelöst ist.

Demnach ist der tatsächliche Weg, den die Mitnehmerkufe aus ihrer Ausgangsstellung in ihre Schaltstellung benötigt, aus den Signalen des Positionserfassungssensors und des Türkontaktes bekannt bzw. auf einfache Weise innerhalb der Auswerteeinheit ermittelbar. Durch Vergleichen dieses tatsächlichen Weges mit dem voreingegebenen Sollwert kann die Differenz ermittelt werden, die der Techniker zur Justierung, vorzugsweise zur horizontalen Justierung, des Kopplungselementes benötigt. Die Justierung kann beispielhaft durch Lösen und Anziehen von Fixierungselementen wie Schrauben vollzogen werden. Dieser Sollwert, welcher einer optimalen Weglänge der Mitnehmerkufe aus ihrer Ausgangsstellung in ihre Schaltstellung entspricht, kann entsprechend der Bauart der Kabinen- bzw. Schachttür vorgegeben sein. Die optimale Weglänge kann beispielhaft aus Erfahrungswerten bestehender Aufzugsanlagen gewonnen werden, welche eine höchstmögliche Aufzugsanlagenverfügbarkeit versprechen. Die ermittelte Differenz kann vorzeichenabhängig ausgebbar sein, so dass der Techniker darüber hinaus in der Lage ist, zu erkennen, in welche Richtung das Kopplungselement zur Justierung zu verschieben sind.

Üblicherweise wird der Türkontakt verwendet, um eine Verriegelung der Schachttür und somit eine gesichert verhinderte Öffnung der Schachttür erkennen zu können. Das Erkennen dieser gesichert verhinderten Öffnung ist notwendig, um Personen vor Verletzungen zu schützen, welche sich stockwerkseitig in der Nähe der Schachttür aufhalten. Eine Einbindung dieses Türkontaktes in einen Sicherheitskreis oder in ein elektronisches Sicherheitssystem der Aufzugsanlage trägt somit zur Sicherheit für Personen in der Nähe bzw. Passagieren der Aufzugsanlage bei.

Bei einer Weiterbildung des Verfahrens kann der Wert der Differenz des tatsächlichen Weges vom Sollwert auf einer Anzeige ausgegeben werden. Entsprechend ist der die Kopplungselemente justierende Techniker in der Lage, den zur Justierung notwendigen Wert zur Kenntnis zu nehmen.

Bei einer Weiterbildung der Aufzugsanlage sind der Türkontakt und die Auswerteeinheit durch eine erste Signalverbindung verbunden. Eine derartige Signalverbindung ermöglicht die Übertragung des Signales, welches durch das Schalten des Türkontaktes initiiert ist, an die Auswerteeinheit.

Bei einer Weiterbildung der Aufzugsanlage, wobei der Positionserfassungssensor und die Auswerteeinheit durch eine zweite Signalverbindung verbunden sind, wobei die erste und die zweite Signalverbindung kabellos ausgebildet sind. Demnach kann die Auswerteeinheit als portables Gerät durch die Person, welche die Justierung vornimmt, mitgeführt werden.

Eine Weiterbildung der Aufzugsanlage umfasst die Anzeige zur Ausgabe des Differenz-Wertes, die mittels einer Signalverbindung mit der Auswerteeinheit verbunden ist. Diese Anzeige kann kabellos mit der Auswerteeinheit verbindbar sein oder eine Einheit mit der Auswerteeinheit bilden. Eine weitere Möglichkeit besteht darin, die Anzeige physisch mit der Auswerteeinheit zu verbinden. Derart sind Möglichkeiten gegeben, die von der Auswerteeinheit ermittelte Differenz der Person, welche die Justierung des Kopplungselementes letztlich ausführt, zur Kenntnis zu bringen.

Bei einer Weiterbildung der Aufzugsanlage ist der Antrieb zum Bewegen der Kabinentür aus seiner Geschlossenposition in seine Offenposition vorgesehen. Der Antrieb, welcher zur Betätigung der Kabinentür-Schachttür-Kupplung vorgesehen ist, kann ebenso zur Öffnung bzw. Schließung der Aufzugstür bzw. der mit der Kabinentür gekoppelten Schachttür vorgesehen sein. Entsprechend ist es von Vorteil, dass ein bestehender Antrieb eine weitere zusätzliche Funktion, insbesondere die Vereinfachung der Justierung der Kopplungselemente, erfüllt.

Die Kabinentür-Schachttür-Kupplung kann an einem Türblatt der Kabinentür angeordnet sein, wobei diese Kabinentür-Schachttür-Kupplung darüber hinaus an dem Türträger, welcher am vom Stockwerk bzw. am aus der Aufzugskabine für den Aufzugspassagier sichtbaren Teil des Türblattes gelagert sein kann.

Bei einer Weiterbildung der Aufzugsanlage ist der Antrieb mittels eines Antriebsriemens mit der Mitnehmerkufe gekoppelt. Vorteilhaft ist, dass derart eine vereinfachte Gestaltung des Antriebes zur Bewegung der Mitnehmerkufe ermöglicht ist.

Darüber hinaus kann der Antrieb mittels eines Übertragungsgliedes und/oder eines Schwenkgliedes mit der Mitnehmerkufe gekoppelt sein. Ein solches Übertragungsglied bzw. ein solches Schwenkglied als auch weitere Komponenten der Kabinentür können genutzt sein, um die vom Antrieb bereitgestellte Antriebskraft zur Mitnehmerkufe zu übertragen.

Bei einer Weiterbildung der Aufzugsanlage umfasst der Antrieb einen eine Motorwelle umfassenden Motor und der Positionserfassungssensor ist als ein an der Motorwelle angeordneter Winkelgeber ausgebildet und die Motorwelle ist mit einer Umlenkrolle verbunden, über welche Umlenkrolle an ihrem Aussendurchmesser der Antriebsriemen geführt ist, wobei der tatsächliche Weg der Bewegung der Mitnehmerkufe aus den Signalen des Winkelgebers und dem Aussendurchmesser der Umlenkrolle ermittelbar ist. Derart ist mittels eines Winkelgebers die Möglichkeit gegeben, den tatsächlich zurückgelegten Weg der Mitnehmerkufe zu ermitteln. Anzumerken ist, dass mittels des Türkontakts das Signal an die Auswerteeinheit übermittelbar ist, um die Schaltstellung der Mitnehmerkufe zu detektieren.

Bei einer Weiterbildung der Aufzugsanlage weisen die Kabinentür-Schachttür-Kupplung eine zweite Mitnehmerkufe und die Schachttür ein zweites Kopplungselement auf, wobei die zweite Mitnehmerkufe und das zweite Kopplungselement vorgesehen sind, bei einer Kopplung der Kabinentür mit der Schachttür zu interagieren, wobei eine Bewegung des Antriebes zur Öffnung oder Schliessung der mit der Kabinentür gekoppelten Schachttür von Mitnehmerkufe auf das zweite Kopplungselement übertragbar ist. Zur Kupplung der Kabinentür mit der Schachttür weisen die Kabinentür und die Schachttür eine Mitnehmerkufe bzw. ein Kopplungselement auf, welche zur Entriegelung der Schachttür vorgesehen sind. Darüber hinaus sind die zweite Mitnehmerkufe und das zweite Kopplungselement vorgesehen, eine Öffnungsbewegung von der Kabinentür auf die Schachttür zu übertragen. Beispielhaft nehmen die zwei Mitnehmerkufen in ihrer Ausgangsstellung bzw. Fahrtstellung einen minimalen Abstand zueinander ein, das heisst sie sind "gefaltet". Eine Bewegung der Mitnehmerkufe in die Schaltstellung bedingt demnach üblicherweise eine Vergrösserung des Abstandes der zwei Mitnehmerkufen voneinander, in anderen Worten eine Spreizung. Alternativ kann der Abstand der zwei Mitnehmerkufen bei der Bewegung in die Schaltstellung verringert werden, was bedeutet, dass sich das zu justierende Kopplungselement zwischen den beiden Mitnehmerkufen befindet.

Bei einer Weiterbildung der Aufzugsanlage ist die Aufzugskabine in Verfahrrichtung im Aufzugsschacht bewegbar und die Mitnehmerkufe parallel der Verfahrrichtung ausgerichtet. Unabhängig von der Stellung der Kabinentür bezüglich der Schachttür kann die Kopplung der Kabinentür mit der Schachttür zu den voreingestellten Bedingungen erfolgen, solange sich die Kabinentür in einer Türöffnungszone befindet. Das heisst, dass dahingehend ein geringer Höhenversatz der Aufzugskabine am Stockwerk unproblematisch hinsichtlich der Kopplung der Kabinentür mit der Schachttür ist.

Im Folgenden wird die Erfindung anhand von Figuren näher erläutert. Es zeigen:
- Figur 1:: eine an einer Aufzugskabine angeordnete Kabinentür;
- Figur 2:: eine schematische Darstellung einer solchen Kabinentür mit einer in einer Ausgangsstellung befindlichen Mitnehmerkufe und einem Kopplungselement in einem justierten Zustand;
- Figur 3:: die Anordnung gemäß Figur 2, wobei die Mitnehmerkufe in Schaltstellung angeordnet ist;
- Figur 4:: eine schematische Darstellung einer weiteren gemäss Figur 1 anordenbaren Kabinentür mit einer in einer Ausgangsstellung befindlichen Mitnehmerkufe und einem Kopplungselement in einem unjustierten Zustand; und
- Figur 5:: die Anordnung gemäß Figur 4, wobei die Mitnehmerkufe in Schaltstellung angeordnet ist.

Figur 1 zeigt eine Aufzugskabine 2, welche in vertikaler Verfahrrichtung V im Aufzugsschacht 4 verfahrbar angeordnet ist. Der Aufzugsschacht 4 weist mehrere übereinander angeordnete Schachttüren auf. Die Aufzugskabine 2 weist eine Frontfläche 3 auf. An dieser Frontfläche 3 ist eine Kabinentür 5 angeordnet. Die Kabinentür 5 ist an jeder einzelnen dieser Schachttüren derart temporär positionierbar, dass die Kabinentür 5 mit der Schachttür, an welcher die Kabinentür 5 angeordnet ist, synchron geöffnet werden kann.

Die Kabinentür 5 umfasst mindestens ein Türblatt 6 und eine Antriebsanordnung, wobei die dargestellten Türblätter 6, 8 mittels der Antriebsanordnung aus ihrer Geschlossenstellung in ihre Offenstellung und vice versa bewegbar sind.

Die Antriebsanordnung weist eine erste Umlenkrolle 12 und eine zweite Umlenkrolle 14 auf, um welche Umlenkrollen 12, 14 ein Antriebsriemen 16 endlos geführt ist. Ein Antrieb 10 ist beispielhaft koaxial zur ersten Umlenkrolle 12 angeordnet. Der Antrieb 10 weist einen Positionserfassungssensor 11 zur Bestimmung des vom Antrieb zurückgelegten Weges auf. Der Positionserfassungssensor 11 kann als Inkrementalgeber oder als Absolutwertgeber ausgebildet und beispielhaft koaxial zu einer Welle des als Motor ausgebildeten Antriebes angeordnet sein.

Der Antrieb 10 ist direkt wirkverbunden mit dem Antriebsriemen 16 gekoppelt. Beispielhaft kann die erste Umlenkrolle 12 koaxial und getriebelos am als Motor ausgebildeten Antrieb 10 angeordnet sein, wobei dieser Motor eine Motorwelle aufweist. Ein als Absolutwinkelgeber ausgebildeter Positionserfassungssensor 11 kann an der Motorwelle angeordnet sein. Demnach ist der Weg, welcher der am Aussendurchmesser der ersten Umlenkrolle 12 geführte Antriebsriemen 16 durch den Motor bewirkt zurücklegt, durch Auswertung der vom Winkelgeber generierten Signale in Verbindung mit dem Aussendurchmesser der ersten Umlenkrolle 12 ermittelbar.

An dem Türblatt 6 bzw. an einem am Türblatt 6 fixierten nicht dargestellten Element ist eine Kabinentür-Schachttür-Kupplung 20 gelagert. Die Kabinentür 5 kann dabei als zentralöffnende Tür und/oder als Teleskoptür ausgebildet sein, wobei die Kabinentür-Schachttür-Kupplung 20 an dem Türblatt 6 oder alternativ an mindestens einem der Türblätter gelagert ist, welches Türblatt 6 bzw. welche Türblätter unmittelbar die Öffnungsweite der Kabinentür bestimmen.

Die Figuren 2 bis 5 zeigen eine gemäss Figur 1 beschriebene kabinentürseitige Antriebsanordnung, eine mit dieser Antriebsanordnung verbundene Kabinentür-Schachttür-Kupplung 20 und darüber hinaus zwei schachttürseitige Kopplungselemente 30, 32, welche eine Kopplung der Kabinentür 5 mit der Schachttür ermöglichen. Die Kabinentür-Schachttür-Kupplung 20 umfasst eine erste Mitnehmerkufe 21 und eine optionale zweite Mitnehmerkufe 22, welche zur Betätigung eines ersten bzw. des zweiten schachttürseitigen Kopplungselemente 30, 32 vorgesehen sind, wobei das zweite Kopplungselement 32 der zweiten Mitnehmerkufe 32 zugeordnet ist.

Darüber hinaus weist die Kabinentür-Schachttür-Kupplung 20 ein Übertragungsglied 24 und ein an einer am Türblatt angeordneten Schwenkachse 26 schwenkbar gelagertes Schwenkglied 25 auf, um die vom in den Figuren 2 bis 5 nicht dargestellten Antrieb aufgebrachte Antriebskraft auf die Mitnehmerkufen 21, 22 zu übertragen.

Das Übertragungsglied 24 ist an einem Befestigungspunkt 23 des Antriebsriemens 16 fixiert und am Schwenkglied 25 schwenkbar gelagert. Durch eine vom Antrieb initiierte, mittels des in den Figuren 2 bis 4 nicht dargestellten Positionserfassungssensors erfassbaren Bewegung des Antriebsriemens 16 wird das Schwenkglied 25 um seine Achse 26 geschwenkt. Die erste Mitnehmerkufe 21 zur Betätigung des ersten Kopplungselementes 30 ist am Schwenkglied 25 derart gelagert, dass eine Schwenkbewegung des Schwenkgliedes 25 keine Veränderung der Ausrichtung dieser ersten Mitnehmerkufe 21 bewirkt. Die Schwenkbewegung des Schwenkgliedes 25 bewirkt eine Veränderung des Abstandes der ersten Mitnehmerkufe 21 zum ersten Kopplungselement 30. Die optionale zweite Mitnehmerkufe 22 kann ebenso auf diese Weise am Schwenkglied 25 gelagert sein.

Das erste Kopplungselement 30 ist üblicherweise als Entriegelungselement zur Entriegelung der Schachttür ausgebildet. Das heisst, dass eine Betätigung eines solchen Entriegelungselementes durch die erste Mitnehmerkufe 21 eine Entriegelung des entsprechenden Türblattes der Schachttür zur Folge hat. Darüber hinaus ist das erste Kopplungselement 30 bzw. das Entriegelungselement mit dem Türkontakt 35 wirkverbunden. Demnach wird ein zuvor geschlossener Türkontakt 35 bei einer Betätigung des ersten Kopplungselementes 30 durch die erste Mitnehmerkufe 21 geöffnet. Der mit einem solchen Entriegelungselement verbundene Türkontakt 35 kann beispielhaft Bestandteil eines klassischen Sicherheitskreises oder Bestandteil einer Schaltung zur elektronischen Sicherheitsüberwachung der Aufzugsanlage sein. Mittels des Türkontaktes 35 kann demnach festgestellt werden, ob die Schachttür verriegelt ist, wobei die Detektion des verriegelten Zustandes aller Schachttüren eines Aufzugsschachtes eine Voraussetzung für ein Verfahren der Aufzugskabine innerhalb des Aufzugsschachtes sein kann.

Im entkoppelten Zustand, das heisst u.a. während des in einem Normalbetrieb getätigten Verfahrens der Aufzugskabine im Aufzugsschacht ist die mindestens eine Mitnehmerkufe 21, 22 vom Kopplungselement 30 bzw. von den Kopplungselementen 30, 32 derart beabstandet, dass Kollisionen möglichst vermieden sind. Entsprechend befinden sich die erste bzw. zweite Mitnehmerkufe 21, 22 in einer Fahrtstellung und entsprechend der dargestellten Ausführungsform in einem geringen Abstand zueinander.

Die Kabinentür 5 ist an einer Schachttür zu positionieren, um eine Kopplung der Kabinentür 5 mit dieser Schachttür zu ermöglichen. Durch Betätigung des Antriebes wird der Antriebsriemen 16 entsprechend in Antriebsrichtung 36, 36' bewegt. Mit Hilfe des Übertragungsgliedes 24 wird diese Bewegung an die Kabinentür-Schachttür-Kupplung 20 übertragen. Entsprechend wird das Schwenkglied 25 um seine Schwenkachse 26 geschwenkt und ausgehend von der Ausgangsstellung der ersten Mitnehmerkufe 21 der Abstand der ersten Mitnehmerkufe 21 zum ersten Kopplungselement 30 soweit verringert, dass die erste Mitnehmerkufe 21 das erste Kopplungselement 30 betätigt und der Türkontakt 35 geschalten wird. Zum Zeitpunkt der Schaltung des Türkontaktes 35 befindet sich die erste Mitnehmerkufe 30 in ihrer Schaltstellung. Vereinfacht ist in den Figuren 3 und 5 der Türkontakt 35 offen dargestellt. Die erste Mitnehmerkufe 21 legt ausgehend von ihrer Ausgangsstellung bis zum Erreichen ihrer Schaltstellung einen Weg 37, 37' zurück.

Die Aufzugsanlage weist darüber hinaus eine Auswerteeinheit 40 auf, wobei die Auswerteeinheit 40 ebenso Bestandteil der Kabinentür 5 sein kann. Die Auswerteeinheit 40 ist mit dem Positionserfassungssensor 11 des Antriebes 10 und des Türkontaktes 35 mittels Signalverbindungen 43, 44 verbunden und mit dem Türkontakt 35 verbunden, so dass die Signale des Positionserfassungssensors 11 und des Türkontaktes 35 an die Auswerteeinheit 40 übermittelt werden können. In dieser Auswerteeinheit 40 ist ein vorbestimmter Sollwert speicherbar, wobei dieser Sollwert vor einer Justierung des Kopplungselementes 30 beispielsweise mittels einer Tastatur in der Auswerteeinheit 40 abgelegt oder ab Werk voreingegeben werden kann. Durch Bildung einer Differenz zwischen dem gemessenen Weg 37, 37' und dem Sollwert wird ein Differenz-Wert durch die Auswerteeinheit 40 gebildet. Dieser Differenz-wert kann auf einer Anzeige 42 ausgegeben werden, wobei diese Anzeige 42 mittels einer Signalverbindung 41 mit der Auswerteeinheit 40 verbunden ist. Sowohl die zwischen der Auswerteeinheit 40 und der Anzeige 42 ausgebildete Signalverbindung 41 als auch die zwischen dem Positionserfassungssensor 11 bzw. dem Türkontakt 35 und der Auswerteeinheit 40 ausgebildeten Signalverbindungen 43, 44 können kabellos oder physisch, insbesondere durch ein Kabel, ausgebildet sein. Beispielhaft kann der Differenz-Wert mittels einer zu einem portablen Gerät gehörenden Anzeige 42 ausgegeben werden. Die Anzeige 42 kann alternativ an der Auswerteeinheit 40 oder an der Aufzugskabine angeordnet sein. Alternativ kann auch die Auswerteeinheit 40 Teil des portablen Geräts sein.

Die Elemente zur Auswertung und Weiterverarbeitung der Signale des Positionserfassungssensors 11 und des Türkontaktes 35, insbesondere die Auswerteeinheit 40, die Signalverbindungen 41, 43, 44, und die Anzeige 42, sind ausschliesslich in Figur 5 dargestellt. Anzumerken ist, dass diese Elemente zur Auswertung und Weiterverarbeitung der Signale des Positionserfassungssensors 11 und des Türkontaktes 35 eine Durchführung des Verfahrens zum Justieren des Kopplungselementes 30 ermöglichen.

Figur 2 zeigt die erste Mitnehmerkufe 21 der Kabinentür-Schachttür-Kupplung 20 in der Ausgangsstellung, wobei ein Abstand der ersten Mitnehmerkufe 21 zum ersten Kopplungselement 30 einen optimalen Wert 38' aufweist. Entsprechend diesem optimalen Abstand 38' sind alle an den Schachttüren angeordneten Kopplungselemente der Aufzugsanlage, welche Kopplungselemente dieselbe Funktion wie das erste Kopplungselement 30 aufweisen, in ihrem Abstand zur ersten Mitnehmerkufe 21 zu justieren. Dementsprechend entspricht dieser in Figur 2 gezeigte optimale Abstand 38' dem vorbestimmten Sollwert.

Figur 3 zeigt die an dem Kopplungselement 30 derart angeordnete Mitnehmerkufe 21, dass der Türkontakt 35 geschaltet ist. Entsprechend ist mittels des dem Antrieb zugeordneten Positionserfassungssensors der vom Antriebsriemen 16 zurückgelegte Weg 36', welcher der Bewegung der ersten Mitnehmerkufe 21 aus ihrer Ausgangsstellung in ihre Schaltstellung entspricht, durch die Auswerteeinheit detektierbar.

Die Figuren 4 und 5 zeigen eine Anordnung gemäss der Figuren 2 und 3, wobei das Kopplungselement 30 unjustiert in einer nicht ausgerichteten Stellung angeordnet ist. Das heisst, dass eine Stellung des Kopplungselementes 30 bzw. der Kopplungselemente 30, 32, die vorgegebenen Abstände der Mitnehmerkufen 21, 22 von den Kopplungselementen 30, 32 nicht ermöglicht.

Die in Figur 4 gezeigte Mitnehmerkufe 21 ist in ihrer Ausgangsstellung und in einem nicht optimalen Abstand 38 zum ersten Kopplungselement 30 angeordnet, die in Figur 5 gezeigte Mitnehmerkufe 21 ist in ihrer Schaltstellung gezeigt. In dieser Schaltstellung wird der Türkontakt 35 geschaltet.

Figur 5 zeigt die Kabinentür 5 nach Betätigen des Antriebes, so dass die erste Mitnehmerkufe 21 in die Schaltstellung bewegt ist. Vom Antrieb ist demnach ein Weg 36 zurückgelegt, was eine Verschiebung der ersten Mitnehmerkufe 21 um einen Weg 37 bewirkt. Der Weg 36 bzw. der tatsächlich durch die erste Mitnehmerkufe 21 zurückgelegte Weg 37 ist mittels des Positionserfassungssensors 11 durch die Auswerteeinheit 40 auf einfache Weise ermittelbar, wobei die Schaltstellung durch ein Öffnen des Türkontaktes 35 detektiert ist.

## Patentansprüche

1. Aufzugsanlage aufweisend
- eine in einem Aufzugsschacht (4) verfahrbare Aufzugskabine (2),
- eine Kabinentür (5), welche Kabinentür (5) an einer Frontfläche (3) der Aufzugskabine (2) angeordnet ist und die Kabinentür (5) eine eine Mitnehmerkufe (21) umfassende Kabinentür-Schachttür-Kupplung (20) und einen zum Betätigen der Mitnehmerkufe (21) vorgesehenen Antrieb (10) mit einem Positionserfassungssensor (11) aufweist,
- eine Schachttür mit einem durch die Mitnehmerkufe (21) betätigbaren Kopplungselement (30), welches Kopplungselement (30) mit einem Türkontakt (35) verbunden ist, und die Mitnehmerkufe (21) mittels des Antriebes (10) aus einer Ausgangsstellung in eine Schaltstellung bewegbar ist, in welcher Schaltstellung durch Betätigung des Kopplungselementes (30) ein Schalten des Türkontaktes (35) bewirkbar ist, und
- eine Auswerteeinheit (40), an welche Auswerteeinheit (40) Signale des Positionserfassungssensors (11) und Signale des Türkontaktes (35) übermittelbar sind, und
die Auswerteeinheit (40) dazu ausgelegt ist, den tatsächlichen Weg der Bewegung der Mitnehmerkufe (21) von der Ausgangsstellung in die Schaltstellung aus den Signalen des Positionserfassungssensors (11) und des Türkontaktes (35) zu ermitteln und einen Differenz-Wert des tatsächlichen Weges von einem vorbestimmten Sollwert für diesen Weg zu bilden und auszugeben.

2. Aufzugsanlage nach Anspruch 1, wobei der Türkontakt (35) und die Auswerteeinheit (40) durch eine erste Signalverbindung (43) verbunden sind.

3. Aufzugsanlage nach Anspruch 2, wobei der Positionserfassungssensor (11) und die Auswerteeinheit (40) durch eine zweite Signalverbindung (44) verbunden sind, wobei die erste und die zweite Signalverbindung (43, 44) kabellos ausgebildet sind.

4. Aufzugsanlage nach einem der vorangegangenen Ansprüche, umfassend eine Anzeige (42) zur Ausgabe des Differenz-Wertes, die mittels einer Signalverbindung (41) mit der Auswerteeinheit (40) verbindbar ist.

5. Aufzugsanlage nach Anspruch 4, wobei die Anzeige (42) kabellos mit der Auswerteeinheit (40) verbindbar ist.

6. Aufzugsanlage nach Anspruch 4, wobei die Anzeige (42) physisch mit der Auswerteeinheit (40) verbunden ist.

7. Aufzugsanlage nach einem der vorangegangenen Ansprüche, wobei der Antrieb (10) zum Bewegen der Kabinentür (5) aus seiner Geschlossenposition in seine Offenposition vorgesehen ist.

8. Aufzugsanlage nach einem der vorangegangenen Ansprüche, wobei die Kabinentür-Schachttür-Kupplung (20) an einem Türblatt (6) der Kabinentür (5) angeordnet ist.

9. Aufzugsanlage nach einem der vorangegangenen Ansprüche, wobei der Antrieb (10) mittels eines Antriebsriemens (16) mit der Mitnehmerkufe (21) gekoppelt ist.

10. Aufzugsanlage nach Anspruch 9, wobei der Antrieb (10) zusätzlich mittels eines Übertragungsgliedes (24) und/oder eines Schwenkgliedes (25) mit der Mitnehmerkufe (21) gekoppelt ist.

11. Aufzugsanlage nach einem der Ansprüche 9 und 10, wobei der Antrieb (10) einen eine Motorwelle umfassenden Motor umfasst ist und der Positionserfassungssensor (11) als ein an der Motorwelle angeordneter Winkelgeber ausgebildet ist und die Motorwelle mit einer Umlenkrolle (12) verbunden ist, über welche Umlenkrolle (12) an ihrem Aussendurchmesser der Antriebsriemen (16) geführt ist, wobei der tatsächliche Weg der Bewegung der Mitnehmerkufe (21) aus den Signalen des Winkelgebers und dem Aussendurchmesser der Umlenkrolle (12) ermittelbar ist.

12. Aufzugsanlage nach einem der vorangegangenen Ansprüche, wobei die Kabinentür-Schachttür-Kupplung (20) eine zweite Mitnehmerkufe (22) und die Schachttür ein zweites Kopplungselement (32) aufweisen, wobei die zweite Mitnehmerkufe (22) vorzugsweise parallel der ersten Mitnehmerkufe (21) ausgerichtet ist, wobei die zweite Mitnehmerkufe (22) und das zweite Kopplungselement (32) vorgesehen sind, bei einer Kopplung der Kabinentür (5) mit der Schachttür zu interagieren, wobei eine Bewegung des Antriebes (10) zur Öffnung oder Schliessung der mit der Kabinentür gekoppelten Schachttür von Mitnehmerkufe (22) auf das zweite Kopplungselement (32) übertragbar ist.

13. Aufzugsanlage nach einem der vorangegangenen Ansprüche, wobei die Aufzugskabine (2) in Verfahrrichtung (V) im Aufzugsschacht (4) bewegbar ist und die Mitnehmerkufe (21) parallel der Verfahrrichtung (V) ausgerichtet ist.

14. Verfahren zum Justieren eines Kopplungselementes (30) einer Aufzugsanlage nach einem der Ansprüche 1 bis 13, das Verfahren umfassend die folgenden Schritte:
- Positionieren der Kabinentür (5) an der Schachttür,
- Betätigen des Antriebes (10), so dass die Mitnehmerkufe (21) aus der Ausgangsstellung in die Schaltstellung bewegt wird,
- Erfassen des durch die Mitnehmerkufe (21) zurückgelegten tatsächlichen Weges mittels des Positionserfassungssensors (11) und des Türkontaktes (35),
- Ermitteln eines Differenz-Wertes des tatsächlichen Weges von einem vorbestimmten Sollwert für diesen Weg,
- Ausgabe des Differenz-Wertes,
- Justieren des Kopplungselementes (30) anhand des ausgegebenen Differenz-Wertes.

15. Verfahren nach Anspruch 14, wobei der Wert der Differenz des tatsächlichen Weges vom Sollwert auf einer Anzeige (42) ausgegeben wird.
